# FASCICULE DE BREVET EUROPEEN

(11) **EP 0 541 440 B1**
(45) Date de publication et mention de la délivrance du brevet: **15.05.1996**
(21) Numéro de dépôt: 92402986.1
(22) Date de dépôt: 04.11.1992
(51) Int. Cl.: B31B 7/00

(54) **Procédé de fabrication d'une boîte d'emballage munie d'une paroi de chemisage et installation mettant en oeuvre ce procédé**
Verfahren zur Herstellung einer mit einer Futterwand versehenen Verpackungsschachtel und Vorrichtung dafür
Method for making a packing box provided with a lining wall and the device therefor

(30) Priorité: 06.11.1991 FR 9113701
(43) Date de publication de la demande: 12.05.1993
(73) Titulaire: SOCATREM, F-51051 Reims Cédex (FR)
(72) Inventeur: Brechon-Cornery, François, F-51100 Reims (FR)
(74) Mandataire: Rodhain, Claude

(56) Documents cités:
- DE-A- 2 815 939
- FR-A- 648 269
- FR-A- 766 947
- US-A- 2 502 117
- US-A- 2 776 606
- US-A- 3 590 699
- US-A- 4 368 052

## Description

La présente invention concerne les boîtes d'emballage réalisées à partir d'un flan découpé dans une feuille d'un matériau semi-rigide telle que du carton. Ces boîtes sont formées par plage à partir du flan découpé, par emboîtement des différentes pattes du flan et éventuellement par collage d'une patte d'extrémité contre une face adjacente de la paroi de la boîte.

L'invention concerne plus particulièrement de telles boîtes munies d'un chemisage interne généralement en papier, destinée à améliorer la présentation des objets se trouvant dans la boîte.

Habituellement, la paroi de chemisage est découpée indépendamment du flan de carton destiné à constituer la paroi externe de la boîte.

Lorsque la boîte est mise en forme par pliage et emboîtement des différentes pattes du flan découpé, on installe alors dans la boîte la paroi de chemisage et dans certains cas, on la colle sur la face interne de la boîte en laissant toutefois libre les pattes supérieures du flan de chemisage. Cela permet, lors de la fermeture de la boîte d'emballage qui a été préalablement remplie des marchandises à emballer, de fermer en premier les rabats de chemisage et de terminer la fermeture de la boîte par le rabattement des pattes de la paroi externe.

Ce procédé connu de fabrication de boîte chemisée présente l'inconvénient de nécessiter de la main d'oeuvre pour effectuer la mise en place et le collage du chemisage dans l'ébauche constituée par la paroi de la boîte.

On connaît selon le US-A-3 590 699 un procédé pour fabriquer des boîtes d'emballage dans lequel on col le deux feuilles l'une à l'autre, suivant deux bandes d'encollage s'étendant le long des deux bords longitudinaux.

Les rabats et pattes repliables se trouvent ainsi encollés l'un à l'autre dans les parties supérieures et inférieures.

L'invention a notamment pour but de remédier aux inconvénients ci-dessus et de proposer un procédé de fabrication de boîtes munies d'un chemisage, qui soit facilement automatisable.

Ce but est atteint, conformément à l'invention, du fait que le procédé de fabrication d'une boîte d'emballage comportant des pattes supérieures et munie d'un chemisage comportant des rabats supérieurs indépendants des pattes supérieures, du type selon lequel on réalise un flan découpé et on met en forme la boîte par plage et par emboîtement des différents pattes dudit flan les unes dans les autres, est caractérisé en ce que l'on encolle partiellement sur l'une de ses faces, une première feuille sur une partie longitudinale et marginale comprise entre l'un des bords longitudinaux de la feuille et une ligne située à une certaine distance de l'autre bord longitudinal de la feuille, correspondant sensiblement à la ligne de plage des rabats et des pattes supérieures. On applique cette feuille par sa face encollée sur une deuxième feuille et on découpe la feuille complexe ainsi obtenue, selon la ligne de découpage du flan destiné à former la boîte d'emballage, le découpage des rabats supérieurs dans la première feuille et celui des pattes supérieures dans la deuxième feuille étant réalisé dans la partie des deux feuilles qui n'est pas encollée, de manière à laisser lesdits rabats indépendants desdites pattes.

Grâce à ce procédé à l'endroit des pattes supérieures du flan, les feuilles superposées ne sont pas collées entre elles de sorte que l'on obtient bien , par ce procédé, une boîte d'emballage conforme à la description donnée ci-dessus.

Avantageusement, la première feuille est réalisée en papier et la deuxième feuille est réalisée en carton.

D'autres avantages et caractéristiques de l'invention ressortiront à la lecture de la description qui va suivre de deux modes de réalisation de l'invention, description faite en référence aux dessins annexés sur lesquels :
- la figure 1 est une vue schématique en élévation d'une installation de fabrication de boîtes d'emballage selon un mode de réalisation de l'invention ;
- la figure 2 est une vue partielle en plan d'une bande de paroi de chemisage encollée ;
- la figure 3 est une vue partiel le en plan de la bande complexe formée de la superposition de la bande de papier et de la bande de carton mises en oeuvre dans l'installation de la figure 1; et
- la figure 4 est une vue en plan d'un flan découpé dans l'ensemble formé par les deux bandes superposées.

L'installation représentée sur la figure 1 comprend un rouleau de paroi en carton 1 et une rouleau de paroi de chemisage, par exemple en papier 2.

La bande de papier 2a qui est déroulée à partir du rouleau 2 est encollée au moyen d'un rouleau encolleur 3 d'axe horizontal et dont la partie inférieure baigne dans de la colle contenue dans un bac 4.

La bande de papier 2a encollée est alors appliquée sur une bande de carton la déroulée à partir du rouleau 1. Cette application est réalisée entre deux rouleaux de pressage 5 et 6.

L'ensemble formé par les bandes 1a et 2a appliquées l'une sur l'autre, constitue une bande complexe 7 qui passe ensuite dans un poste de découpage 8, de conception connue , qui est représenté schématiquement sur la figure 1 par un cadre pointillé.

Comme on peut le voir sur la figure 2, la bande de papier 2a n'est encollée par le rouleau 3 que sur une partie longitudinale et marginale 9, le reste de la surface de la bande 2a n'étant pas revêtu de colle.

Dans la machine de découpage 8 de la figure 1, la bande complexe 7 est découpée selon une ligne de découpage telle que celle qui est représentée en traits d'axe et désignée par la référence 10 sur la figure 3.

Selon l'exemple représenté, cette ligne de découpage est celle d'un flan permettant d'obtenir une boîte ayant la forme d'un parallélépipède tronqué inversé, boîte qui est généralement désignée par le terme de "ballotin".

La figure 4 représente le flan découpé destiné à former cette boîte.

Comme on peut le voir sur les figures 2 à 4, les pattes supérieures 11 et 12 du flan s'étendent entièrement sur la zone 13 non encollée de la bande de papier 2a.

Sur la figure 2, on a représenté deux variantes de réalisation de la zone encollée 9.

Selon une première variante, les zones encollées 9 et non encollées 13 sont délimitées par une ligne droite 14 parallèle aux bords de la bande 2a.

Selon un deuxième mode de réalisation, les zones 9 et 13 sont délimitées par une ligne brisée 15 qui coïncide avec la ligne 14 en des endroits 16 régulièrement espacés le long de la bande 2a, et qui forme entre ces endroits 16 des segments 17 coïncidant avec les lignes de pliage 11a et 12a des pattes supérieures du flan destiné à constituer la boîte (voir figure 4).

L'encollage partiel de la face inférieure de la bande de papier 2a est obtenu grâce à l'utilisation d'un rouleau 3 dont le pourtour est muni d'une réserve sur une zone partielle de ce pourtour de ce rouleau. Cette zone de réserve détermine, par sa forme, celle de la zone encollée 9 de la bande 2a.

## Revendications

1. Procédé de fabrication d'une boîte d'emballage comportant des pattes supérieures et munie d'un chemisage comportant des rabats supérieurs indépendants des pattes supérieures, du type selon lequel on réalise un flan découpé et on met en forme la boîte par pliage et par emboîtement des différentes pattes dudit flan les unes dans les autres, caractérisé en ce que l'on encolle partiellement, sur l'une de ses faces, une première feuille (2a) sur une partie longitudinale et marginale (9) comprise entre l'un des bords longitudinaux de la feuille (2a) et une ligne située à une certaine distance de l'autre bord longitudinal de la feuille (2a) correspondant sensiblement à la ligne de pliage des rabats et pattes supérieurs, on applique cette feuille par sa face encollée sur une deuxième feuille (1a) et on découpe la feuille complexe (7) ainsi obtenue, selon la ligne de découpage (10) du flan destiné à former la boîte d'emballage, le découpage des rabats supérieurs dans la première feuille (2a) et celui des pattes supérieures dans la deuxième feuille (1a) étant réalisé dans la partie des deux feuilles qui n'est pas encollée, de manière à laisser lesdits rabats indépendants desdites pattes.

2. Procédé selon la revendication 1, caractérisé en ce que la première feuille (2a) est destinée à former le chemisage de la boîte, et en ce que la deuxième feuille (1a) est destinée à former la paroi externe de la boîte.

3. Procédé selon l'une des revendications 1 et 2, caractérisé en ce que la première feuille (2a) est en papier et la deuxième feuille (1a) en carton (1a).

4. Procédé conforme à l'une des revendication 1 à 3, caractérisé en ce que les deux feuilles ont les mêmes dimensions et sont exactement superposées après encollage partiel.

## Claims

1. Process for manufacturing a packaging box comprising upper flaps and equipped with a lining comprising upper tabs independent of the upper flaps, of the type according to which a cut-out blank is produced and the box is shaped by folding and by fitting the various flaps of the said blank the ones into the others, characterized in that a first sheet (2a) is partially bonded on one of its faces, on a longitudinal and marginal section (9) included between one of the longitudinal edges of the sheet (2a) and a line located a certain distance away from the other longitudinal edge of the sheet (2a), substantially corresponding to the folding line of the upper flaps and the tabs, the bonded surface of this sheet is applied to a second sheet (1a) and the complex sheet (7) thus obtained is cut out according to the cutting line (10) of the blank intended to form the packaging box, the cutting of the upper tabs in the first sheet (2a) and that of the upper flaps in the second sheet (1a) being achieved in the section of the two sheets that is not bonded, so as to leave the said tabs independent of the said flaps.

2. Process according to Claim 1, characterized in that the first sheet (2a) is intended to form the lining of the box, and in that the second sheet (1a) is intended to form the external wall of the box.

3. Process according to one of Claims 1 and 2, characterized in that the first sheet (2a) is made of paper and the second sheet (1a) of board (1a).

4. Process conforming to one of Claims 1 to 3, characterized in that the two sheets have the same dimensions and are exactly superimposed after partial bonding.

## Patentansprüche

1. Verfahren zur Herstellung einer Verpackungsschachtel mit oberen Klappen und mit einem Futter, das von den oberen Klappen unabhängige obere Umschlagteile aufweist, wobei ein Zuschnitt hergestellt und durch Falten und Ineinanderstecken der verschiedenen Klappen des Zuschnitts in die Form der Schachtel gebracht wird,
dadurch **gekennzeichnet,** daß man eine erste Bahn (2a) auf einer ihrer Seiten teilweise mit Klebstoff versieht, auf einem Bereich, der in Längsrichtung und am Rand (9) verläuft und zwischen einem der Längsränder der Bahn (2a) und einer Linie liegt, die in einem bestimmten Abstand vom anderen Längsrand der Bahn (2a) verläuft und im wesentlichen der Faltlinie der oberen Klappen und Umschlagteile entspricht, daß man diese Bahn mit ihrer mit Klebstoff versehenen Seite auf eine zweite Bahn (1a) aufbringt und die so erhaltene Zweifachbahn (7) auf der Schneidlinie (10) des zur Bildung der Verpackungsschachtel bestimmten Zuschnitts schneidet, wobei das Schneiden der oberen Umschlagteile in der ersten Bahn (2a) und der oberen Klappen in der zweiten Bahn (1a) in dem Teil der zwei Bahnen erfolgt, der nicht mit Klebstoff versehen ist, so daß die Umschlagteile unabhängig von den Klappen bleiben.

2. Verfahren nach Anspruch 1,
dadurch **gekennzeichnet,** daß die erste Bahn (2a) zur Bildung des Futters der Schachtel bestimmt ist und daß die zweite Bahn (1a) zur Bildung der Außenwand der Schachtel bestimmt ist.

3. Verfahren nach Anspruch 1 oder 2,
dadurch **gekennzeichnet,** daß die erste Bahn (2a) aus Papier und die zweite Bahn (1a) aus Karton (1a) ist.

4. Verfahren nach einem der Ansprüche 1 bis 3,
dadurch **gekennzeichnet,** daß die beiden Bahnen die gleichen Abmessungen haben und nach der teilweisen Aufbringung des Klebstoffs exakt übereinandergelegt werden.
